# EUROPÄISCHE PATENTSCHRIFT

(11) **EP 2 534 044 B1**
(45) Veröffentlichungstag und Bekanntmachung des Hinweises auf die Patenterteilung: **24.08.2016**
(21) Anmeldenummer: 11701229.4
(22) Anmeldetag: 19.01.2011
(51) Int. Cl.: B63H 5/125, B63H 25/42

(54) **VERFAHREN ZUM MANÖVRIEREN EINER YACHT**
METHOD FOR MANEUVERING A YACHT
PROCÉDÉ POUR MANOEUVRER UN YACHT

(30) Priorität: 09.02.2010 DE 102010001707
(43) Veröffentlichungstag der Anmeldung: 19.12.2012
(73) Patentinhaber: ZF Friedrichshafen AG, 88046 Friedrichshafen (DE)
(72) Erfinder: ZANFEI, Adriano, I-38057 Madrano (TN) (IT); PELLEGRINETTI, Andrea, I-37018 MALCESINE (VR) (IT)
(86) Internationale Anmeldenummer: PCT/EP2011/050661
(87) Internationale Veröffentlichungsnummer: WO 2011/098326

(56) Entgegenhaltungen:
- WO-A1-2007/089177
- US-B1- 6 347 599

## Beschreibung

Die Erfindung betrifft ein Verfahren zum Manövrieren einer Yacht sowie eine Vorrichtung zur Durchführung des Verfahrens.

Durch die WO 02/085702 A1 wurde eine Motoryacht mit einer Vortriebsanlage bekannt, welche zwei jeweils eine Schiffsschraube antreibende Antriebsaggregate aufweist. Zusätzlich zu der Vortriebsanlage weist die Motoryacht ein Bugstrahlruder und ein Heckstrahlruder auf, d. h. quer zur Längsrichtung der Yacht wirkende Schubeinrichtungen. Die Schiffsschrauben und die Strahlruder werden gemeinsam von einer Steuereinrichtung über einen als Joystick ausgebildeten Steuerhebel gesteuert. Der Joystick kann innerhalb eines Vollkreises von 360° in acht verschiedene Richtungen gekippt werden, die sich jeweils um 45° unterscheiden. Je nachdem, welches Manöver mit der Yacht gefahren werden soll, werden entweder der Vortrieb oder die Strahlruder oder Vortrieb und Strahlruder aktiviert.

Durch die US 7,234,983 B2 wurde eine Motoryacht bekannt, welche zwei um eine Hochachse schwenkbare Propellerantriebe, kurz Schwenkantriebe genannt, aufweist. Durch die Schwenkung des von den Propellern erzeugten Schubvektors werden Giermomente in den Schiffsrumpf eingeleitet, welche den Kurs des Bootes bestimmen. Eine Lateralbewegung, d. h. ein Manövrieren der Yacht quer zur Längsrichtung ist mit diesem Antrieb nicht möglich.

Durch die US 7,267,068 B2 wurde eine Motoryacht mit zwei Schwenkantrieben bekannt, welche je nach Ausrichtung der beiden Schubvektoren beliebige Manövrierbewegungen wie vorwärts, rückwärts, seitwärts und drehend erlauben. Eine reine Lateralbewegung, d. h. eine seitliche Versetzung der Yacht ist aufgrund der beiden nebeneinander im Heckbereich angeordneten Schwenkantriebe jedoch nicht möglich. Die Steuerung der Motoryacht erfolgt über eine als Joystick ausgebildete Steuereinrichtung, wobei der Joystick in jede beliebige Richtung innerhalb eines Vollkreises gekippt und um seine Längsachse gedreht werden kann. Durch Kippen oder Drehen des Joysticks werden sinnfällige Manövrierbewegungen des Bootes eingeleitet. Nachteilig bei dem bekannten Manövrierverfahren ist es, dass zwei Schwenkantriebe zur Erzeugung eines Kräftepaares aus Schubvektoren erforderlich sind. Eine solche Doppelantriebsanlage ist für kleinere Yachten, insbesondere Segelyachten aus Kosten-, Gewichts- und Bauraumgründen nicht sinnvoll.

Durch die WO 2005/005249 A1 wurde ein schwenkbarer Propellerantrieb für ein Boot bekannt, im Folgenden auch kurz als Schwenkantrieb bezeichnet. Der bekannte Schwenkantrieb wird als Einzelantrieb für Boote verwendet, wobei aufgrund der Schwenkbarkeit des vom Propeller erzeugten Schubvektors auf ein Ruderblatt verzichtet werden kann.

Aus der WO 2007/089177 A1 ist ferner ein Verfahren nach dem Oberbegriff von Anspruch 1 bekannt.

Es ist Aufgabe der vorliegenden Erfindung, ein Verfahren zum Manövrieren einer Yacht anzugeben, welches auch für kleinere Yachten brauchbar ist.

Die Aufgabe der Erfindung wird durch Anspruch 1 gelöst. Vorteilhafte Ausgestaltungen ergeben sich aus den Unteransprüchen.

Erfindungsgemäß wird das bekannte Manövrierverfahren mittels Joystick, der von Hand kipp- und drehbar ist, auf eine Yacht übertragen, welche nur einen Schwenkantrieb und auch ein Bugstrahlruder aufweist. Damit wird der Vorteil erreicht, dass die Steuerung mittels Joystick auch für kleinere Yachten mit einer weniger aufwändigen Antriebsanlage angewendet werden kann.

Der Schwenkantrieb, auch Ruderpropeller genannt, umfassf eine Vortriebseinrichtung, insbesondere mit Schiffsschraube, welche um eine Hoch- oder Steuerachse schwenkbar ist und somit eine unterschiedliche Schubrichtung relativ zum Schiffsrumpf ermöglicht. Das Bugstrahlruder ist fest im vordersten Bereich des Rumpfes angeordnet, erzeugt einen Schub quer zur Längsrichtung des Schiffes und beschleunigt somit eine Drehbewegung. Mittels des Schwenkantriebes und des Bugstrahlruders kann das Manövrierverfahren vorteilhaft durchgeführt werden, d. h. es wird eine feinfühlige, intuitive, schnell ansprechende Manövrierbarkeit der Yacht erreicht. Beispielsweise lassen sich Quer- oder Lateralbewegungen der Yacht durch Querstellung des Schwenkantriebes und Einsatz des Bugstrahlruders darstellen. Dies ist ein erheblicher Vorteil beim Manövrieren, insbesondere für Segelyachten.

Nach einer Ausführungsform ist der Schwenkantrieb durch Kippen und/oder Drehen des Joysticks ansteuerbar. Durch die Kipprichtung, welche vorzugsweise in Mitschiffsrichtung oder quer zur Mittschiffsrichtung erfolgt, wird die Richtung des Schubvektors, d. h. der Steuerwinkel des Schwenkantriebes bestimmt. Durch den Kippwinkel von 0° bis ca. 45° wird die Stärke des Schubes bestimmt.

Durch Drehen des Joysticks um seine Längsachse wird eine Gierbewegung der Yacht eingeleitet, wobei der Schubvektor derart geschwenkt wird, dass ein Giermoment auf das Unterwasserschiff der Yacht ausgeübt wird.

Nach einer Ausgestaltung können der Schwenkantrieb und das Bugstrahlruder durch Kippen des Joysticks in Querrichtung gleichzeitig angesteuert werden. Dadurch sind reine Lateralbewegungen der Yacht, also eine Querversetzung bei gleicher Kursausrichtung, möglich. Der Schub des Bugstrahlruders und des Schwenkantriebes wirken dabei in die gleiche Richtung, wobei der Schub so gesteuert wird, dass keine Drehbewegung des Schiffsrumpfes auftritt.

Nach einer weiteren vorteilhaften Ausgestaltung können das Bugstrahlruder und der Schwenkantrieb durch Drehen des Joysticks in senkrechter Position, d. h. nicht gekippt, angesteuert werden. Durch diese Drehung des Joysticks kann ein Drehen der Yacht auf der Stelle erreicht werden, d. h. es wird ein minimaler Manövrierraum für die Schiffsdrehung benötigt.

Es ist als Vorrichtung zur Durchführung des Verfahrens eine Segelyacht vorgesehen, welche im Allgemeinen mit nur einem motorischen Antrieb ausgerüstet ist. Insofern bedeutet die Anwendung des ertindungsgemäßeh Verfahrens auf einer Segelyacht einen großen Komfort- und Sicherheitszuwachs beim Manövrieren.

Ein Ausführungsbeispiel der Erfindung ist in der Zeichnung dargestellt und wird im Folgenden näher beschrieben, wobei sich aus der Beschreibung und/oder der Zeichnung weitere Merkmale und/oder Vorteile ergeben können. Es zeigen
- Fig. 1: eine schematische Darstellung des Rumpfes einer Segelyacht,
- Fig. 2: einen Joystick mit seinen drei Bezugsachsen xⱼ, yⱼ, zⱼ sowie eine schematische Darstellung des Schiffsrumpfes mit seinen ortfesten Achsen x, y, z,
- Fig. 3: eine schematische Darstellung eines Steuerungssystems der Yacht,
- Fig. 4: eine erste Position des Joysticks mit Kippposition nach vorn,
- Fig. 4a: den Joystick in seiner ersten Position und die Bewegung der Yacht,
- Fig. 4b: den Joystick gedreht und die Bewegung der Yacht,
- Fig. 5: eine zweite Position des Joysticks mit Kippposition nach hinten,
- Fig. 5a: den Joystick in seiner zweiten Position und die Bewegung der Yacht,
- Fig. 5b: den Joystick gedreht und die Bewegung der Yacht,
- Fig. 6: die zweite Position des Joysticks mit um 180° geschwenktem Schwenkantrieb,
- Fig. 6a: den Joystick in seiner zweiten Position und die Bewegung der Yacht,
- Fig. 6b: den Joystick gedreht und die Bewegung der Yacht,
- Fig. 7: eine dritte Position des Joysticks mit mittiger Position,
- Fig. 7a: den Joystick in seiner dritten Position und die Bewegung der Yacht,
- Fig. 8: eine vierte Position des Joysticks mit Kippposition nach Steuerbord,
- Fig. 8a: den Joystick in seiner vierten Position und die Bewegung der Yacht,
- Fig. 8b: den Joystick gedreht und die Bewegung der Yacht,
- Fig. 9: eine fünfte Position des Joysticks mit Kippposition nach Backbord,
- Fig. 9a: den Joystick in seiner fünften Position und die Bewegung der Yacht und
- Fig. 9b: den Joystick gedreht und die Bewegung der Yacht.

Fig. 1 zeigt in schematischer Darstellung einen Rumpf 1 einer nicht vollständig dargestellten Segelyacht mit einem Kiel 2, einer Antriebsmaschine 3, einem Bugstrahlruder 4 sowie einem Ruderblatt 5. Die Antriebsmaschine 3-treibt einen Propellerantrieb 6 an, welcher als Schwenkantrieb 6 ausgebildet, d. h. um die Hochachse schwenkbar ist. Ein derartiger Schwenkantrieb wird auch als Ruderpropeller bezeichnet, weil er die Funktion eines konventionellen Ruders ersetzt. Die Antriebsmaschine 3 kann ein Verbrennungsmotor oder ein Hybridantrieb, bestehend aus Elektro- und Verbrennungsmotor, sein.

Fig. 2 zeigt einen als Joystick 7 ausgebildeten Steuerhebel zur Steuerung der Antriebsmaschine 3, des Schwenkantriebes 6 und des Bugstrahlruders 4. Der Joystick 7 weist einen Handgriff 7a und einen als Gelenk ausgebildeten Schwenkpunkt 7b auf, durch welchen die Längsachse zⱼ des Joysticks 7 verläuft. Ferner sind dem Joystick 7 die Achsen xⱼ und yⱼ zugeordnet. Der Joystick 7 kann in Richtung der Achsen xⱼ und yⱼ gekippt und um seine Längsachse zⱼ gedreht werden.

Auf der rechten Seite von Fig. 2 ist schematisch ein Grundriss der Yacht 1 (die Bezugsziffer 1 wird sowohl für den Rumpf als auch für die Yacht verwendet) mit drei Achsen x, y, z dargestellt, wobei y die Längsachse der Yacht 1, x deren Querachse und z die Hochachse bildet. Die Achsen xⱼ, yⱼ. zⱼ sind parallel zu den ortfesten Schiffachsen x, y, z angeordnet.

Fig. 3 zeigt in schematischer Darstellung ein Steuerungssystem 8 mit den Komponenten Joystick 7, Schwenkantrieb 6, Bugstrahlruder 4 und Antriebsmaschine 3. Sämtliche Komponenten 3, 4, 6, 7 sind mit einer elektronischen Steuereinheit 9 durch Steuerleitungen 9a, 9b, 9c, 9d verbunden. Die Bewegungen des Joysticks 7, Kippen und/oder Drehen, werden über die Steuerleitung 9a als Eingangssignale in die elektronische Steuereinheit 9 eingeleitet und als Steuerbefehle an die Antriebsmaschine 3, den Schwenkantrieb 6 und/oder das Bugstrahlruder 4 weitergegeben. Die Segelyacht kann somit allein durch die Bewegungen des Joysticks 7 - was im Folgenden genauer erläutert wird - gesteuert, insbesondere bei niedrigen Bootsgeschwindigkeiten manövriert werden. Dabei werden die Drehzahl der Antriebsmaschine 3, der Steuer- oder Schwenkwinkel des Schwenkantriebes 6 und/oder die Schubrichtung des Bugstrahlruders 4 angesteuert.

Anhand der nachfolgenden Figuren 4 bis 9 werden die einzelnen vom Joystick 7 einnehmbaren Positionen und deren Wirkungen auf die Bewegung der Yacht ausführlich erläutert.

Fig. 4 zeigt den Joystick 7, dargestellt durch einen Kreis mit Mittelpunkt M in einer ersten gekippten Position. Die dem Joystick 7 zugeordneten Koordinaten xⱼ, yⱼ sind als Koordinatenkreuz mit dem Mittelpunkt O in einem Kreis k, der den Schwenkbereich des Joysticks 7 markiert, dargestellt. Der Joystick 7 mit der Längsachse zⱼ ist um den Koordinatenursprung und Mittelpunkt O in Richtung der Achsen +/-xⱼ und +/-yⱼ kippbar. Die in der Zeichnung dargestellte Position des Joysticks 7 entspricht einer Kippung nach vorn, d. h. in Richtung der Längsachse y der Yacht bzw. in Richtung Vorwärtsfahrt. Der Kippwinkel, gemessen aus der Senkrechten (Hochachse), ist maßgebend für die Drehzahl der Antriebsmaschine 3, d. h. die Stärke des Propellerschubes. Je weiter der Joystick 7 gekippt ist, d. h. je größer der Kippwinkel ist, desto höher ist die Drehzahl der Antriebsmaschine 3 und der Schub des Schwenkantriebes 6. Die Drehzahl des Schwenkantriebes 6 ist mit n bezeichnet und in einem Diagramm über der Achse yⱼ aufgetragen. Man erkennt, dass die Drehzahl n proportional zur Auslenkung des Joysticks 7 in Richtung der Achse yⱼ ansteigt. Auf der rechten Seite von Fig. 4 ist der Grundriss der Yacht mit Bugstrahlruder 4 und Schwenkantrieb 6, dessen Schwenkbereich um die Hochachse durch den Winkel +/-α angedeutet ist, schematisch dargestellt. Durch Drehung des Joystickes 7 um seine Längsachse zⱼ, dargestellt durch einen Doppelpfeil α_{zj}, wird der Schwenkantrieb 6 um die Hochachse geschwenkt und eine Gierbewegung der Yacht bewirkt. Der Schwenk- oder Steuerwinkel des Schwenkantriebes 6 um die Hochachse ist mit α angegeben und in dem Diagramm rechts unten in Fig. 4 über dem Drehwinkel α_{zj} des Joysticks 7 aufgetragen. Man erkennt die lineare Abhängigkeit zwischen beiden Winkeln, allerdings mit entgegengesetzten Vorzeichen. Bei einer Drehung des Joysticks 7 im Uhrzeigersinn erfolgt die Schwenkung des Schwenkantriebes 6 entgegen dem Uhrzeigersinn, damit intuitiv auch ein Giermoment im Uhrzeigersinn, d. h. ein Drehen der Yacht nach Steuerbord erreicht wird. Der Schwenkantrieb 6 dreht also proportional, aber gegensinnig zur Drehbewegung am Joystick 7. Das Bugstrahlruder 4 ist bei diesem Manöver abgeschaltet.

Fig. 4a zeigt - in Ergänzung zu Fig. 4 - den Joystick 7 (linkes Bild) in nach vorn gekippter Position. Die zugehörige Stellung des Schwenkantriebes 6 ist im rechten Bild dargestellt: der Schwenkantrieb 6 liegt mittschiffs und treibt die Yacht 1 in Richtung des Pfeils V nach vorn und geradeaus.

Fig. 4b zeigt den Joystick 7 in derselben Kippposition wie in Fig. 4a, jedoch um den positiven Drehwinkel α_{zj}, also im Uhrzeigersinn gedreht. Das rechte Bild zeigt die Yacht 1 mit dem Schwenkantrieb 6, der entgegen dem Uhrzeigersinn um den Steuerwinkel -α geschwenkt ist. Der vom Schwenkantrieb 6 erzeugte Schubvektor übt somit ein im Uhrzeigersinn drehendes Giermoment auf die Yacht 1 aus, welche entsprechend dem Pfeil StB nach Steuerbord eindreht.

Fig. 5 zeigt den Joystick 7 in einer zweiten Position, d. h. nach hinten bzw. nach achtern gekippt, d. h. in Richtung -yⱼ Der Schwenkantrieb 6 befindet sich in der gleichen, d. h. unveränderten Position wie in Fig. 4, allerdings ist die Drehrichtung des Propellers umgekehrt, sodass die Schubrichtung nach rückwärts gerichtet ist, die Yacht bewegt sich nach achtern. Die Drehzahl n des Schwenkantriebes 6 ist im Quadranten -n/-yⱼ aufgetragen. Der Steuerwinkel α des Schwenkantriebes 6 ist im Diagramm als Funktion des Drehwinkels α_{zj} aufgetragen. Man erkennt daraus, dass der Joystick 7 und der Schwenkantrieb 6 gleichsinnig drehen.

Fig. 5a zeigt - in Ergänzung zu Fig. 5 - den Joystick 7 in nach hinten gekippter Position (linkes Bild), d. h. für Rückwärtsfahrt geradeaus. Das rechte Bild zeigt die Yacht 1 mit dem mittschiffs liegenden Schwenkantrieb 6, dessen Propeller allerdings in entgegengesetzter Richtung wie bei Vorwärtsfahrt läuft. Die Yacht 1 läuft - wie durch den Pfeil R angedeutet - geradeaus rückwärts.

Fig. 5b zeigt den Joystick 7 in derselben Kippposition wie in Fig. 5a, jedoch im Uhrzeigersinn um den Winkel +α_{zj} gedreht. Wie das rechte Bild zeigt, wird dadurch der Schwenkantrieb 6 ebenfalls im Uhrzeigersinn gedreht, wie durch den Pfeil +α angedeutet. Aufgrund des Steuerwinkels +α erzeugt der Schubvektor des Schwenkantriebes 6 ein im Uhrzeigersinn drehendes Giermoment. Dies hat zur Folge, dass das Heck der Yacht 1 entsprechend dem Pfeil BB nach Backbord dreht.

Fig. 6 zeigt den Joystick 7 in derselben Position wie in Fig. 5, nämlich nach hinten, d. h. in Richtung -yⱼ, gekippt. Allerdings ist der Schwenkantrieb 6 um 180° gegenüber der Position in Fig. 4 geschwenkt, sodass er bei positiver Drehzahl n einen Schub in Richtung Heck und damit eine Rückwärtsfahrt der Yacht bewirkt. Während der Rückwärtsfahrt kann der Joystick 7 um seine Längsachse zⱼ um den Drehwinkel α_{zj} gedreht werden, was eine Schwenkung des Schwenkantriebes 6 um den Steuerwinkel +/-α und eine Gierbewegung der Yacht bewirkt. Wie das Diagramm α= f (α_{zj}) zeigt, erfolgt die Drehbewegung am Joystick 7 gleichsinnig mit der Schwenkbewegung des Schwenkantriebes 6.

Fig. 6a zeigt - in Ergänzung zu Fig. 6 - den Joystick 7 in nach hinten gekippter Position, d. h. für Rückwärtsfahrt geradeaus. Der Schwenkantrieb 6 liegt mittschiffs und schiebt die Yacht 1 gerade achteraus, was durch den Pfeil R angedeutet ist.

Fig. 6b zeigt den Joystick 7 in der gleichen Position wie in Fig. 6a, jedoch um den Winkel +α_{zj} im Uhrzeigersinn gedreht. Dies bewirkt - wie das rechte Bild zeigt-eine Schwenkung des Schwenkantriebes 6 ebenfalls im Uhrzeigersinn, d. h. um den Steuerwinkel +α. Dadurch wirkt ein im Uhrzeigersinn drehendes Giermoment auf die Yacht 1, sodass deren Heck nach Backbord eindreht, wie durch den Pfeil BB angedeutet.

Fig. 7 zeigt den Joystick 7 in einer dritten Position im Koordinatenursprung, d. h. in einer senkrechten Stellung, d. h. der Kippwinkel ist gleich Null. Durch Drehung des Joysticks 7 um seine senkrechte Längsachse zⱼ kann eine Drehung der Yacht auf der Stelle ("auf dem Teller") durchgeführt werden. Der Propellerschub, d. h. die Propellerdrehzahl n ist dabei, wie das entsprechende Diagramm zeigt, proportional zum Drehwinkel α_{zf} des Joysticks 7. Der Schwenkantrieb 6 wird bei diesem Manöver bevorzugt um 90° geschwenkt, sodass er quer zur Schiffslängsrichfung steht und somit ein Giermoment auf die Yacht ausübt. Der Steuerwinkel α des Schwenkantriebes 6 bleibt, wie das Diagramm zeigt, während des Drehmanövers konstant. Zusätzlich kann zur Unterstützung der Gierbewegung das Bugstrahlruder 4 zugeschaltet werden, sodass sich ein Kräftepaar mit entgegengesetzt wirkenden Schubvektoren ergibt.

Fig. 7a zeigt - zur weiteren Erläuterung von Fig. 7 - den Joystick 7 in mittiger senkrechter Position zur Einleitung des Manövers "Drehen auf der Stelle". Dazu wird der Joystick 7 im Uhrzeigersinn gedreht, wie durch den Pfeil +α_{zj} angedeutet. Das rechte Bild zeigt die Yacht 1 mit quergestelltem Schwenkantrieb 6, welcher um den Steuerwinkel α = -90 geschwenkt wurde. Die Drehung des Joysticks 7 und die Schwenkung des Schwenkantriebes 6 sind also gegenläufig. Der auf 90° gestellte Schwenkantrieb 6 übt ein im Uhrzeigersinn wirkendes Giermoment auf die Yacht 1 aus, sodass diese im Uhrzeigersinn entsprechend dem Pfeil D dreht. Zur Unterstützung dieses Manövers kann das Bugstrahlruder 4 zugeschaltet werden, welches mit entgegengesetzter Schubrichtung wie der Schwenkantrieb 6 arbeitet. Die Drehung der Yacht 1 erfolgt also sinnfällig, d. h. in der gleichen Drehrichtung wie die Drehung am Joystick 7. Analog wird das entsprechende Manöver mit entgegengesetzter Drehrichtung ausgeführt, was nicht dargestellt ist.

Fig. 8 zeigt den Joystick 7 in einer vierten Position, nämlich in Richtung der positiven xⱼ-Achse gekippt, also zur Steuerbordseite. In dieser Position des Joysticks 7 kann eine Quer- oder Seitwärtsbewegung, auch Lateralbewegung genannt, der Yacht bewirkt werden. Dabei werden der Schwenkantrieb 6 um +90° verschwenkt und das Bugstrahlruder 4 mit der gleichen Schubrichtung aktiviert. Auf die Yacht wirken dann zwei Schubvektoren, die parallel und quer zur Längsrichtung des Schiffes ausgerichtet sind. Um keine Gierbewegung des Schiffes zu erzeugen, werden beide Schubvektoren über die elektronische Steuereinheit gegeneinander ausbalanciert. Die Drehzahl n des Schwenkantriebes 6 entspricht dabei zunächst dem Kippwinkel des Joysticks 7, wie dies im mittleren Diagramm n = f (xⱼ) dargestellt ist. Die konstante Drehzahl n_{b} des Bugstrahlruders 4 liegt etwas höher. Zusätzlich, d. h. nach der Kippbewegung kann der Joystick 7 um den Drehwinkel α_{z} gedreht werden, wie dies im linken Diagramm n = f (α_{zj}) dargestellt ist. Damit wird die bisherige Schubbalance aufgehoben und ein Giermoment auf das Schiff ausgeübt, welches zu einer Drehbewegung - nach Backbord oder Steuerbord - führt. Damit kann der reinen Lateralbewegung eine Drehbewegung des Schiffes überlagert werden, was bei bestimmten Manövern, z. B. bei Windeinfluss von Vorteil sein kann.

Fig. 8a zeigt - zur weiteren Erläuterung von Fig. 8 - den Joystick 7 in nach Steuerbord gekippter Position, was eine Bewegung der Yacht 1 (rechtes Bild) in Richtung des Pfeils L bewirkt. Die Yacht 1 bewegt sich seitwärts und macht eine reine Lateralbewegung, d. h. ohne Gierbewegung. Der Schwenkantrieb 6 ist um den Steuerwinkel α = +90° geschwenkt, mit Schubrichtung nach Steuerbord. Das Bugstrahlruder 4 ist zugeschaltet und schiebt ebenfalls nach Steuerbord. Die Summe der Giermomente aus dem Schubvektor des Bugstrahlruders 4 und dem Schubvektor des Schwenkantriebes 6 ist gleich Null - es herrscht Momentengleichgewicht.

Fig. 8b zeigt eine Änderung des Manövers gemäß Fig. 8a, indem der Joystick 7 im Uhrzeigersinn entsprechend dem Pfeil +α_{zj} gedreht wird. Durch diese Drehung am Joystick wird das Momentengleichgewicht aufgehoben, indem entweder der Schub des Schwenkantriebes 6 reduziert wird, sodass das Giermoment aufgrund des Bugstrahlruders 4 dominiert, oder der Schub des Bugstrahlruders 4 verstärkt wird, sodass dessen Giermoment gegenüber dem Giermoment aus dem Schwenkantrieb 6 dominiert. Durch die Drehung des Joysticks 7 im Uhrzeigersinn wird die Yacht 1 gleichsinnig gedreht, d. h. der Lateralbewegung L gemäß Fig. 8 wird eine Drehbewegung zur Steuerbordseite, angedeutet durch den Pfeil StB, überlagert.

Fig. 9 zeigt den Joystick 7 in einer fünften Position, nämlich in Richtung der negativen xⱼ-Achse, d. h. zur Backbordseite hin gekippt. In dieser Kippposition kann eine Lateralbewegung der Yacht zur Backbordseite hin durchgeführt werden - analog dem vorherigen Ausführungsbeispiel gemäß Fig. 8 zur Steuerbordseite. Der Schwenkantrieb 6 wird auf die Position α = -90° verschwenkt. Das Bugstrahlruder 4 wird aktiviert, sodass beide Schubrichtungen zur Beckbordseite hin gerichtet sind. Beide Schubvektoren werden wiederum ausbalanciert, damit keine Gierbewegung des Schiffes auftritt, sondern eine reine Lateralbewegung bei gleicher Längsausrichtung. Soll die Lateralbewegung des Schiffes durch eine Gierbewegung korrigiert werden, so kann der Joystick 7 im oder entgegen dem Uhrzeigersinn gedreht werden, was eine Änderung der Drehzahl des Schwenkantriebes 6 und damit eine Schubänderung bewirkt - dies ist im linken Diagramm n = f (αⱼ) dargestellt.

Fig. 9a zeigt - in weiterer Erläuterung von Fig. 9 - den Joystick 7 in nach Backbord gekippter Position, was eine Lateralbewegung der Yacht, entsprechend dem Pfeil L zur Backbordseite bewirkt. Der Schwenkantrieb 6 ist dabei um α = -90° geschwenkt, steht also quer zur Schiffslängsrichtung und schiebt nach Backbord. Das Bugstrahlruder 4 ist aktiviert und schiebt ebenfalls nach Backbord.

Fig. 9b zeigt eine Abänderung des Manövers gemäß Fig. 9a, und zwar durch Drehen des Joysticks 7 entgegen dem Uhrzeigersinn gemäß Pfeil -α_{zj}. Durch diese Drehung am Joystick 7 wird die vorherige Momentenbalance aufgehoben, sodass ein resultierendes links drehendes Giermoment erzeugt wird, welches eine Gierbewegung der Yacht 1 nach Backbord entsprechend dem Pfeil BB einleitet.

Durch die Ausrüstung der Yacht 1 mit einem Schwenkantrieb 6, auch Ruderpropeller genannt, kann auf ein Heckstrahlruder und ein konventionelles Ruder mit Ruderblatt verzichtet werden.

### Bezugszeichen

- 1: Rumpf (Yacht)
- 2: Kiel
- 3: Antriebsmaschine
- 4: Bugstrahlruder
- 5: Ruderblatt
- 6: Schwenkantrieb
- 7: Joystick
- 7a: Handgriff
- 7b: Gelenkpunkt
- 8: Steuerungssystem
- 9: Steuereinheit
- 9a -9d: Steuerleitungen

- xⱼ; yⱼ; zⱼ: Achsen von Joystick
- x, y, z: Achsen von Yacht

- n: Drehzahl (Schwenkantrieb)
- n_{b}: Drehzahl (Bugstrahlruder)
- α: Steuerwinkel (Schwenkantrieb)
- α_{zj}: Drehwinkel (Joystick)

- M: Mittelpunkt Joystick
- O: Koordinatenursprung
- k: Kreis
- BB: Backbord
- StB: Steuerbord
- V: Vorwärts
- R: Rückwärts
- L: Lateralbewegung
- D: Drehen

## Patentansprüche

1. Verfahren zum Manövrieren einer Yacht (1) mittels eines als Joystick (7) ausgebildeten Steuerorgans, wobei der Joystick (7) in Richtung einer Längsachse (y) und einer senkrecht zur Längsachse (y) verlaufenden Querachse (x) der Yacht zur Einleitung von Vorwärts- oder Rückwärtsbewegungen und Querbewegungen der Yacht gekippt und zur Einleitung von Gierbewegungen der Yacht um einen Drehwinkel (+α_{zj}, -α_{zj}) um seine Längsachse (Zᵤ) gedreht wird, wobei die Yacht (1) einen als Einzelantrieb ausgebildeten Schwenkantrieb (6) mit einem um eine Hochachse schwenkbaren Schubvektor und ein Bugstrahlruder (4) mit einem Schubvektor parallel zur Querachse (x) aufweist und wobei die Steuerbewegungen des Joysticks (7) sinnfällig auf den Schwenkantrieb (6) und das Bugstrahlruder (4) übertragen werden, **dadurch gekennzeichnet, dass** durch ein Kippen des Joysticks (7) in seine Querrichtung (+xⱼ, -xⱼ) das Bugstrahlruder (4) und der Schwenkantrieb (6) derart angesteuert werden, dass deren Schubvektoren in gleicher Schubrichtung parallel zur Querachse (x) der Yacht wirken und dass die Stärken der beiden Schubvektoren über eine elektronische Steuereinheit in Abhängigkeit von dem Drehwinkel (+α_{zj}, -α_{zj}) des Joysticks (7) eingestellt werden.

2. Verfahren nach Anspruch 1, **dadurch gekennzeichnet, dass** bei einem Drehwinkel (α_{zj}) von 0° beide Schubvektoren über eine elektronische Steuereinheit derart gegeneinander ausbalanciert werden, dass die Summe der Giermomente aus dem Schubvektor des Bugstrahlruders (4) und dem Schubvektor des Schwenkantriebs (6) gleich Null ist, bzw. ein Momentengleichgewicht besteht, und damit eine Gierbewegung der Yacht (1) vermieden wird und eine reine Lateralbewegung (L) der Yacht stattfindet.

3. Verfahren nach Anspruch 1, **dadurch gekennzeichnet, dass** durch ein Drehen des Joysticks (7) um den Drehwinkel (+α_{zj,} -α_{zj}) um seine Längsachse (zᵤ) vor oder nach dem Kippen das Momentengleichgewicht aufgehoben wird, indem der Schub des des Schwenkantriebes (6) reduziert wird, sodass das Giermoment aufgrund des Bugstrahlruders (4) dominiert und eine mit einer Gierbewegung überlagerte Lateralbewegung (L) auf die Yacht (1) eingeleitet wird.

4. Verfahren nach Anspruch 1, **dadurch gekennzeichnet, dass** durch ein Drehen des Joysticks (7) um den Drehwinkel (+α_{zj}, -α_{zj}) um seine Längsachse (zᵤ) vor oder nach dem Kippen das Momentengleichgewicht aufgehoben wird, indem der Schub des Bugstrahlruders (4) verstärkt wird, sodass dessen Giermoment gegenüber dem Giermoment aus dem Schwenkantrieb (6) dominiert und eine mit einer Gierbewegung überlagerte Lateralbewegung (L) auf die Yacht (1) eingeleitet wird.

5. Verfahren nach Anspruch 1, **dadurch gekennzeichnet, dass** das Bugstrahlruder (4) und der Schwenkantrieb (6) durch Drehen des Joysticks (7) in dessen senkrechter Position um den Drehwinkel (+α_{zj}, -α_{zj}) derart angesteuert werden, dass sich ein Kräftepaar mit entgegengesetzt parallel zur Querachse der Yacht (1) wirkenden Schubvektoren (x) ergibt und ein Drehen der Yacht (1) auf der Stelle bewirkt wird.

6. Verfahren nach einem der vorhergehenden Ansprüche, **dadurch gekennzeichnet, dass** der Schwenkantrieb (6) bezüglich seiner Schubstärke durch Kippen des Joysticks (7) angesteuert wird.

7. Verfahren nach Anspruch 6, **dadurch gekennzeichnet, dass** die Schubstärke mit zunehmendem Kippwinkel des Joysticks (7) wächst und mit abnehmendem Kippwinkel abnimmt.

8. Verfahren nach einem der Ansprüche 1 bis 7, **dadurch gekennzeichnet, dass** der Schwenkantrieb (6) um einen Steuerwinkel (α) von 0° bis +/-90°, vorzugsweise von 0° bis +/-180° schwenkbar ist und dass der Steuerwinkel (α) durch Drehen des Joysticks (7) angesteuert wird.

## Claims

1. Method for manoeuvring a yacht (1) by means of a control element formed as a joystick (7), wherein the joystick (7) is tilted in the direction of a longitudinal axis (y) and a transverse axis (x), extending perpendicular to the longitudinal axis (y), of the yacht to initiate forward or reverse movements and transverse movements of the yacht and is turned by a turning angle (+(αₓⱼ, -α_{zj}) about its longitudinal axis (zᵤ) to initiate yawing movements of the yacht, wherein the yacht (1) has a swivel drive (6), formed as an individual drive, with a thrust vector which can swivel about a vertical axis, and has a bow thruster (4) with a thrust vector parallel to the transverse axis (x) and wherein the control movements of the joystick (7) are logically transferred to the swivel drive (6) and the bow thruster (4), **characterized in that** the bow thruster (4) and the swivel drive (6) are activated by a tilting of the joystick (7) in its transverse direction (+xⱼ, -xⱼ) in such a way that their thrust vectors act in the same direction of thrust parallel to the transverse axis (x) of the yacht and **in that** the strengths of the two thrust vectors are set by way of an electronic control unit in dependence on the turning angle (+α_{zj}, -α_{zj}) of the joystick (7).

2. Method according to Claim 1, **characterized in that**, with a turning angle (α_{zj}) of 0°, the two thrust vectors are balanced with respect to one another by way of an electronic control unit in such a way that the sum of the yawing moments from the thrust vector of the bow thruster (4) and the thrust vector of the swivel drive (6) is equal to zero, or there is an equilibrium of moments, and consequently a yawing movement of the yacht (1) is avoided and a purely lateral movement (L) of the yacht takes place.

3. Method according to Claim 1, **characterized in that** the equilibrium of moments is ended by a turning of the joystick (7) by the turning angle (+α_{zj}, -α_{zj}) about its longitudinal axis (zᵤ) before or after the tilting, **in that** the thrust of the swivel drive (6) is reduced, so that the yawing moment caused by the bow thruster (4) dominates and a lateral movement (L) overlaid with a yawing movement of the yacht (1) is initiated.

4. Method according to Claim 1, **characterized in that** the equilibrium of moments is ended by a turning of the joystick (7) by the turning angle (+α_{zj}, -α_{zj}) about its longitudinal axis (zᵤ) before or after the tilting, **in that** the thrust of the bow thruster (4) is increased, so that its yawing moment dominates over the yawing moment from the swivel drive (6) and a lateral movement (L) overlaid with a yawing movement of the yacht (1) is initiated.

5. Method according to Claim 1, **characterized in that** the bow thruster (4) and the swivel drive (6) are activated by turning of the joystick (7) in its upright position by the turning angle (+α_{zj}, -α_{zj}) in such a way that a pair of forces with opposed thrust vectors (x) acting parallel to the transverse axis of the yacht (1) is obtained and the yacht (1) is made to turn on the spot.

6. Method according to one of the preceding claims, **characterized in that** the swivel drive (6) is activated with respect to the strength of its thrust by tilting of the joystick (7).

7. Method according to Claim 6, **characterized in that** the strength of the thrust increases with an increasing tilting angle of the joystick (7) and decreases with a decreasing tilting angle.

8. Method according to one of Claims 1 to 7, **characterized in that** the swivel drive (6) can be swivelled by a control angle (α) of 0° to +/-90°, preferably of 0° to +/-180° and **in that** the control angle (α) is selected by turning of the joystick (7).

## Revendications

1. Procédé pour manoeuvrer un yacht (1) au moyen d'un organe de commande réalisé sous la forme d'une manette multidirectionnelle (7), la manette multidirectionnelle (7) étant basculée en direction d'un axe longitudinal (y) et d'un axe transversal (x) qui s'étend perpendiculairement à l'axe longitudinal (y) en vue d'initier des mouvements en marche avant ou en marche arrière et des mouvements transversaux du yacht, et étant tournée selon un angle de rotation (+α_{zj}, -α_{zj}) autour de son axe longitudinal (zᵤ) en vue d'initier des mouvements de lacet du yacht, le yacht (1) possédant un mécanisme d'entraînement de pivotement (6) configuré sous la forme d'un mécanisme d'entraînement individuel ayant un vecteur de poussée qui peut pivoter autour d'un axe de hauteur et un gouvernail d'étrave (4) ayant un vecteur de poussée parallèle à l'axe transversal (x), et les mouvements de commande de la manette multidirectionnelle (7) étant transmis clairement au mécanisme d'entraînement de pivotement (6) et au gouvernail d'étrave (4), **caractérisé en ce que** le gouvernail d'étrave (4) et le mécanisme d'entraînement de pivotement (6) sont commandés par un basculement de la manette multidirectionnelle (7) dans sa direction transversale (+xⱼ, -xⱼ) de telle sorte que leurs vecteurs de poussée agissent dans le même sens de poussée parallèlement à l'axe transversal (x) du yacht et **en ce que** les intensités des deux vecteurs de poussée sont réglées par le biais d'une unité de commande électronique en fonction de l'angle de rotation (+α_{zj}, -α_{zj}) de la manette multidirectionnelle (7).

2. Procédé selon la revendication 1, **caractérisé en ce qu'**avec un angle de rotation (α_{zj}) de 0°, les deux vecteurs de poussée sont équilibrés l'un par rapport à l'autre par le biais d'une unité de commande électronique de telle sorte que la somme des moments de lacet résultant du vecteur de poussée du gouvernail d'étrave (4) et du vecteur de poussée du mécanisme d'entraînement de pivotement (6) est égale à zéro, ou qu'il se produit un équilibre des moments, et un mouvement de lacet du yacht (1) est ainsi évité et un mouvement latéral (L) pur du yacht a lieu.

3. Procédé selon la revendication 1, **caractérisé en ce que** l'équilibre des moments avant ou après le basculement est annulé par une rotation de la manette multidirectionnelle (7) de l'angle de rotation (+α_{zj}, - α_{zj}) autour de son axe longitudinal (zᵤ) **en ce que** la poussée du mécanisme d'entraînement de pivotement (6) est réduite, de sorte que le moment de lacet est dominant du fait du gouvernail d'étrave (4) et un mouvement latéral (L) auquel est superposé un mouvement de lacet est imprimé au yacht (1).

4. Procédé selon la revendication 1, **caractérisé en ce que** l'équilibre des moments avant ou après le basculement est annulé par une rotation de la manette multidirectionnelle (7) de l'angle de rotation (+α_{zj}, - α_{zj}) autour de son axe longitudinal (zᵤ) **en ce que** la poussée du gouvernail d'étrave (4) est amplifiée, de sorte que son moment de lacet est dominant par rapport au moment de lacet résultant du mécanisme d'entraînement de pivotement (6) et un mouvement latéral (L) auquel est superposé un mouvement de lacet est imprimé au yacht (1).

5. Procédé selon la revendication 1, **caractérisé en ce que** le gouvernail d'étrave (4) et le mécanisme d'entraînement de pivotement (6) sont commandés en tournant la manette multidirectionnelle (7) dans sa position verticale autour de l'angle de rotation (+α_{zj}, -α_{zj}) de telle sorte qu'il se produit une paire de forces ayant des vecteurs de poussée (x) opposés agissant parallèlement à l'axe transversal du yacht (1) et une rotation sur place du yacht (1) est obtenue.

6. Procédé selon l'une des revendications précédentes, **caractérisé en ce que** la commande des forces de poussée du mécanisme d'entraînement de pivotement (6) s'effectue en basculant la manette multidirectionnelle (7).

7. Procédé selon la revendication 6, **caractérisé en ce que** l'intensité de la poussée croît à mesure que l'angle de basculement de la manette multidirectionnelle (7) augmente et décroît lorsque celui-ci diminue.

8. Procédé selon l'une des revendications 1 à 7, **caractérisé en ce que** le mécanisme d'entraînement de pivotement (6) peut pivoter selon un angle de commande (α) de 0° à +/-90°, de préférence de 0° à +/-180°, et **en ce que** l'angle de commande (α) est commandé en tournant la manette multidirectionnelle (7).
